# EUROPÄISCHE PATENTSCHRIFT

(11) **EP 0 293 646 B1**
(45) Veröffentlichungstag und Bekanntmachung des Hinweises auf die Patenterteilung: **08.01.1992**
(21) Anmeldenummer: 88107573.3
(22) Anmeldetag: 11.05.1988
(51) Int. Cl.: F15B 13/00

(54) **Baugruppe aus mehreren unabhängig voneinander elektromagnetisch schaltbaren Wegeventilen**
Subassembly consisting of several independently actuable multiple-way valves
Sous-groupe constitué de plusieurs soupapes à voies multiples opérables indépendamment

(30) Priorität: 29.05.1987 DE 3718070
(43) Veröffentlichungstag der Anmeldung: 07.12.1988
(73) Patentinhaber: DAIMLER-BENZ AKTIENGESELLSCHAFT, 70327 Stuttgart (DE); EATON S.A.M., MC-98000 Monaco (MC)
(72) Erfinder: Feichtiger, Dieter, D-701 Aidlingen 2 (DE); Neuffer, Klaus, D-7030 Böblingen (DE); Biber, Wolfgang, D-7241 Eutingen (DE); Freitag, Elmar, D-7232 Weil der Stadt 5 (DE); Corbier, Jean Paul, F-06240 Beausoleil (FR); Dragoni, Christian, F-06390 Contes (FR)
(74) Vertreter: Wittner, Walter

(56) Entgegenhaltungen:
- EP-A- 0 105 219
- DE-A- 3 047 209
- DE-A- 3 218 006
- DE-C- 3 634 349
- US-A- 4 165 139
- US-A- 4 507 707

## Beschreibung

Die Erfindung bezieht sich auf eine Wegeventil-Baugruppe mit den Merkmalen des Oberbegriffs des Hauptanspruchs.

Eine gattungsgemäße Baugruppe ist aus der DE-C-3 634 349 bekannt.

Dort sind die einzelnen Wegeventile zwischen einem Basiselement und einer Deckplatte eingespannt. Eine elektrische Leiterplatte, zur Stromverteilung an die Magnetwicklungen der Wegeventile angeschlossen, ist außerhalb der Einspannung der Wegeventile angeordnet und kann erst nach der Fertigmontage der mechanischen Teile der Baugruppe angeschlossen werden.

In Kraftfahrzeugen werden Klimaanlagen eingesetzt, deren verschiedene Lüfterklappen zum Teil nur in eine offene und in eine geschlossene Endlage, zum Teil aber auch stufenlos über einen bestimmten Schwenk- oder Schiebebereich verstellt werden müssen. Sind nun zur Verstellung der Lüfterklappen unterdruckbetätigte, einfachwirkende Stellmotoren vorgesehen, so müssen diese beispielsweise über Magnetwegeventile mit Unterdruck von einer Unterdruckanlage her beaufschlagt bzw. wieder belüftet werden. Für eine solche Kraftfahrzeug-Klimaanlage wird eine große Anzahl von Magnetwegeventilen benötigt, die aber meist bei sehr beengten Platzverhältnissen eingebaut werden muß.
Es ist wünschenswert, alle Magnetwegeventile nahe beieinander und gegen mechanische Beschädigung gesichert unterbringen zu können.

Eine solchen Anforderungen weitgehend genügende Wegeventil-Baugruppe ist bereits bekannt (DE-A-3 218 006). Darin sind aber die Wegeventile ohne weitere Sicherung gegen mechanische Beschädigung und Loslösen einzeln an ein gemeinsames Basiselement unter gleichzeitiger fluidischer und elektrischer Kontaktierung angesteckt. Ferner weist jedes einzelne Wegeventil einen Verbraucheranschlußstutzen auf, an welchen eine Unterdruckleitung angeschlossen wird. Bei unachtsamem Anbringen der Unterdruckleitung, z. B. nach einem Ventilaustausch, kann eine Beschädigung der fluidischen oder besonders der elektrischen Steckverbindung nicht ausgeschlossen werden.

Aufgabe der Erfindung ist es, eine gattungsgemäße Wegeventil-Baugruppe so auszubilden, daß sie - bei Verwendung von Luft als Arbeitsfluid - einfach, aber funktionssicher montierbar ist.

Diese Aufgabe wird erfindungsgemäß mit den kennzeichnenden Merkmalen des Hauptanspruchs gelöst.
Die Merkmale der Unteransprüche offenbaren vorteilhafte Weiterbildungen der erfindungsgemäßen Wegeventil-Baugruppe.

Die elektrischen Anschlüsse der Wegeventile werden mit den entsprechenden Kontakten auf der elektrischen Leiterplatte, die mechanisch steif ausgeführt ist, zunächst mechanisch verstemmt und zusätzlich verlötet. Daraus ergibt sich eine stabile Anordnung, die als ganze mit dem Basiselement unter Herstellung des fluidischen Kontakts zwischen den Wegeventilen und ihren Anschlußwegen zusammengesteckt werden kann. Im Basiselement ist ein rinnenartiger Kanal vorgesehen, der durch einen die Wegeventile und die Leiterplatte abdeckenden Deckel verschlossen wird. In den Deckel ist eine elastische Dichtung für den Kanal integriert.
Mit dieser Anordnung des pneumatischen Hauptkanals werden zusätzliche Montage- und Herstellungs- (z. B. Bohr- oder Form-) Arbeiten vermieden. So ist die offene Rinne wesentlich einfacher in ein Kunststoffspritzteil einzubringen als eine lange Tunnelbohrung, die die Ausformung eines entsprechenden Kerns verlangt. Ferner können auch Abzweigbohrungen oder -kanäle einfacher und präziser eingebracht werden. Außerdem können durch weiters in den Deckel integrierte Stützelemente die Wegeventile und die Leiterplatte gegen ein Loslösen aus den Steckaufnahmen lagegesichert werden.

Zur stufenlosen Verstellung eines einfach wirkenden Unterdruckstellmotors ist es notwendig, dessen Druckkammer wechselweise zu belüften oder zu evakuieren.
In vorteilhafter Ausbildung der erfindungsgemäßen Wegeventil-Baugruppe wird der Anschluß eines solchen Unterdruckstellmotors über nur eine Druckleitung ermöglicht, die an einen gemeinsamen Verbraucheranschlußweg zweier 2/2-Wegeventile angeschlossen ist.

In diesem Zusammenhang ist es bekannt (DE-A-3 047 209), im Gehäuse eines stufenlos verstellbaren Unterdruckstellmotors zwei 2/2-Wegeventile gleicher Bauart vorzusehen, deren beide Verbraucheranschlußwege getrennt voneinander direkt in die Druckkammer des Unterdruckstellmotors ausmünden. Diese Druckschrift gibt aber keinen Hinweis auf die Ausbildung einer Wegeventil-Baugruppe in der beanspruchten Form.

In einer weiteren vorteilhaften Ausbildung sind im Basiselement zwei einander gegenüberliegende Reihen von Steckaufnahmen vorgesehen. Durch Achsversatz der Steckaufnahmen beider Reihen ist es möglich, die Breite des Basiselements zu beschränken, weil die Steckaufnahmen, die als Ausnehmungen eingeformt sind, sich in der Projektion längs des Basiselementes überdecken können, ohne miteinander fluidisch verbunden zu sein.

Ein Ausführungsbeispiel einer erfindungsgemäßen Wegeventil-Baugruppe ist in der Zeichnung dargestellt und wird im folgenden näher beschrieben. Es zeigen:
- Figur 1: eine erste Schnittansicht der Baugruppe mit zwei einander gegenüberliegend angeordneten Wegeventilen,
- Figur 2: eine Teilschnittansicht einer Wegeventilvariante und
- Figur 3: einen Längsschnitt durch das Basiselement.

An einem als Kunststofformteil ausgeführten Basiselement 1 ist ein Deckel 2 zur Bildung eines Gehäuses 3 für in Steckaufnahmen 4 des Basiselementes eingesteckte Elektromagnet-Wegeventile 5′ und zwei mit den Wegeventilen elektrisch und mechanisch fest verbundene elektrische Leiterplatten 6 und 6′ befestigt. In das Basiselement ist eine von geradlinigen Konturen 7 begrenzte Rinne eingeformt, die durch eine am Deckel 2 befestigte elastische Dichtung 8 zur Bildung eines pneumatischen Hauptkanals 9 verschlossen ist. Dieser Hauptkanal ist über einen Versorgungsanschlußstutzen 10 (Figur 3) an einen Unterdruckerzeuger anschließbar. Vom Hauptkanal 9 zweigen Versorgungsanschlußwege 11 ab, die stirnseitig in die Steckaufnahmen 4 ausmünden. Die Steckaufnahmen 4 werden durch sich in drei Stufen 4.3, 4.2, 4.1 verengende Bohrungen gebildet, in welche die Wegeventile 5′ mit stirnseitig angeordneten, als zylindrische Treppen mit Treppenstufen 12.3, 12.2, 12.1 ausgebildeten fluidischen Steckern 12 eingesteckt sind.

Jeder Stecker 12 wird von einer Mittelbohrung 13 durchdrungen; diese ist an den jeweiligen Versorgungsanschluß 11 fluidisch angeschlossen und tritt an einem ringförmigen Ventildichtsitz 14 in den Innenraum des Wegeventils 5′ ein. Eine Seitenbohrung 15 im Stecker 12 verbindet den Innenraum des Wegeventils 5′ jenseits des Ventildichtsitzes 14 mit einer Ringkammer 16, die um die Treppenstufe 12.2 des Steckers 12 herum von der Bohrungsstufe 4.2 der Steckaufnahme 4 begrenzt wird und in welche ein Verbraucheranschlußweg 17 ausmündet. Dieser erstreckt sich durch einen Verbraucheranschlußstutzen 18 des Basiselementes 1, an den wiederum eine Fluidleitung angeschlossen werden kann.
Zur Abdichtung des Versorgungsanschlußweges 11 gegen den Verbraucheranschlußweg 17 bzw. gegen die Ringkammer 16 in der Steckaufnahme 4 ist auf der Treppenstufe 12.1 des Steckers 12 ein erster Gummidichtring 19 angeordnet, der dichtend an der Bohrungsstufe 4.1 anliegt. Zur Abdichtung der Ring-Kammer 16 gegen den im Gehäuse 3 herrschenden Atmosphärendruck ist auf der Treppenstufe 12.3 des Steckers 12 ein zweiter Gummidichtring 20 angeordnet, der dichtend an der größten Bohrungsstufe 4.3 anliegt.

Die Wegeventile 5′ der Baugruppe sind untereinander alle im wesentlichen gleich aufgebaut. Ihr Innenraum wird von einem Führungsrohr 21 gebildet, an dessen steckerseitigem Ende der ringförmige Ventildichtsitz 14 und an dessen steckerabgewandten Ende ein zweiter Ventildichtsitz 22 angeordnet ist. Zwischen den beiden Ventildichtsitzen 14 und 22 ist ein doppeltwirkender Ventilkörper 23 mit einem Magnetankerrohr 24 zwischen den beiden Ventildichtsitzen 14, 22 im Führungsrohr 21 verschiebbar geführt. Der Ventildichtsitz 22 ist einstückig in einen Stopfen 25 integriert. Dieser weist eine Mittelbohrung 26 auf und ist in das Führungsrohr 21 fest eingesetzt. Eine Rückstellfeder 27 ist zwischen dem Stopfen 25 und dem Magnetankerrohr 24 abgestützt und spannt über letzteres den Ventilkörper 23 auf den Ventildichtsitz 14 vor.
Durch wahlweises Verschließen oder Offenlassen der Mittelbohrung 26 des Stopfens 25 können die hier verwendeten Wegeventile 5′ in einfachster Weise als 2/2-Wegeventil - verschlossene Mittelbohrung 26 - oder 3/2-Wegeventil - offene Mittelbohrung 26 - eingesetzt werden.
In Figur 1 ist die 3/2-Wege-Variante des Wegeventils 5′ dargestellt, wobei in die Mittelbohrung 26 eine Sinterdrossel 28 eingesetzt ist.

Im Deckel 2 ist eine Öffnung 29 vorgesehen, die von einem als Filter 30 dienenden elastischen, porösen Kunststoffteil luftdurchlässig abgedeckt ist. Ferner sind an den Deckel 2 Stützelemente 31 angeformt, welche die Leiterplatten 6 und 6′ abstützen und dadurch auch die Wegeventile 5′, die über elektrische Anschlußstifte 32 mit der jeweiligen Leiterplatte 6 oder 6′ mechanisch und elektrisch fest verbunden sind, lagesichern.

Im Gehäuse 3 herrscht mithin Atmosphärendruck, so daß das 3/2-Wegeventil 5′ in der gezeichneten Stellung nach Figur 1 seinen Verbraucheranschlußweg 17 über die Sinterdrossel 28, die Mittelbohrung 26, den Ventildichtsitz 22, einen Spalt zwischen dem Magnetankerrohr 24 und dem Führungsrohr 21, die Seitenbohrung 15 und die Ringkammer 16 belüftet. Durch Einschalten des 3/2-Wegeventils wird der Ventilkörper 23 magnetisch gegen die Kraft der Rückstellfeder 27 auf den Ventildichtsitz 22 gedrückt und öffnet den Ventildichtsitz 14. Dadurch ist nunmehr der Hauptkanal 9 über den Versorgungsanschlußweg 11, die Mittelbohrung 13 im Stecker 12, den Ventildichtsitz 14, die Seitenbohrung 15 und die Ringkammer 16 mit dem Verbraucheranschlußweg 17 verbunden. Mittels im Hauptkanal 9 anstehenden Unterdrucks kann somit ein etwa an den Verbraucheranschlußstutzen 18 angeschlossener Unterdruckstellmotor evakuiert werden.
Die Sinterdrossel 28 behindert gezielt das Einströmen von Luft in den gegen Federkraft evakuierten Unterdruckstellmotor, damit dessen Stellelement nach Abschalten des 3/2-Wegeventils nicht schlagartig unter Geräuscherzeugung - die z. B. bei Kfz.-Klimaanlagen unerwünscht ist - in seine Ruhelage zurückschnappen kann, sondern diese Bewegung nur gedämpft ausführen kann.

In Figur 2 ist eine Teilschnittansicht der Baugruppe mit einem 2/2-Wegeventil 5˝ - d. h. die Mittelbohrung 26 des Stopfens 25 ist luftdicht verschlossen - dargestellt. Im Unterschied zur Anordnung in Figur 1 ist hier ein an Atmosphärendruck angeschlossener Versorgungsanschlußweg 11′ vorgesehen, der stirnseitig in die Steckaufnahme 4 ausmündet und in den ein Filter 33 eingesetzt ist.

Dem dargestellten 2/2-Wegeventil 5˝ ist ein weiteres, nicht dargestelltes 2/2-Wegeventil 5′ durch Anschluß an einen gemeinsamen, in die Steckaufnahmen 4 bzw. deren Ringkammern 16 beider Wegeventile tangential einmündenden Verbraucheranschlußweg 17′ zugeordnet. Das weitere Wegeventil 5' ist - mit Ausnahme eines luftdichten Verschlusses der Mittelbohrung 26 seines Stopfens 25 - gleich ausgeführt wie das in Figur 1 geschnitten dargestellte Wegeventil, d. h. sein Versorgungsanschlußweg 11 ist ein Abzweig vom Hauptkanal 9. Jedoch ist dieses weitere Wegeventil von der in der Figur 2 linken Seite her in das Basiselement 1 bzw. eine von links her zugängliche Steckaufnahme 4 eingesteckt, wie das in Figur 1 nicht aufgeschnittene Wegeventil. Mit dem Anschluß der beiden vorstehend beschriebenen 2/2-Wegeventile an den gemeinsamen Verbraucheranschlußweg 17′, in welchen eine Strömungsdrossel 34 eingesetzt ist, kann ein an den entsprechenden Verbraucheranschlußstutzen angeschlossener, einfach wirkender Unterdruckstellmotor in bekannter Weise stufenlos verstellt werden. Dabei hat die Strömungsdrossel 34 die Aufgabe, Regelschwingungen des Stellglieds durch Mindern der Strömungsgeschwindigkeiten im Verbraucheranschlußweg 17′ bei großen Druckdifferenzen, etwa beim Zuleiten von Atmosphärendruck in die evakuierte Druckkammer des Stellmotors, zu dämpfen.

Aus Figur 3 wird im Längsschnitt des Basiselements 1 ohne eingesteckte Wegeventile die Anordnung der Steckaufnahmen 4 in zwei achs- und höhenversetzten Reihen sowie die Anordnung der Versorgungsanschlußwege 11 und der Verbraucheranschlußwege 17 und 17′ verdeutlicht. Ferner ist hier der Versorgungsanschlußstutzen 10 des pneumatischen Hauptkanals 9 zum Unterdruckerzeuger dargestellt.
In die - von links gezählt - ersten fünf Steckaufnahmen 4 werden 3/2-Wegeventile 5′ eingesteckt, wobei die etwas niederer angeordneten Steckaufnahmen in Blickrichtung zugänglich sind, die etwas höher angeordneten jedoch gegen die Blickrichtung bestückt werden.

In diese fünf Steckaufnahmen mündet also je ein Versorgungsanschlußweg 11 - vom Hauptkanal 9 abzweigend - und ein Verbraucheranschlußweg 17 aus. In einer tiefer gelegten Schnittebene zwischen der - wieder von links - dritten und vierten Steckaufnhame wird dies sichtbar. Diese Anordnung entspricht der in Figur 1 aufgeschnitten dargestellten Anordnung. Die nächsten vier Steckaufnahmen sind einander paarweise zugeordnet, was mit dem in je zwei Steckaufnahmen tangential ausmündenden Verbraucheranschlußweg 17′ bezweckt wird. Auch hier wird die Anordnung durch eine tiefer liegende Schnittebene zwischen der - von rechts - zweiten und dritten Steckaufnahme verdeutlicht. Die - wieder von rechts gezählten- erste und dritte Steckaufnahme entsprechen der Schnittdarstellung gemäß Figur 2, weisen also - in Figur 3 nicht dargestellte - mit Atmosphärendruck verbundene Versorgungsanschlußwege 11′ auf, während die zweite und die vierte Steckaufnahme über einen Versorgungsanschlußweg 11 an den Hauptkanal 9 angeschlossen sind.

Diese vier Steckaufnahmen sind für 2/2-Wegeventile vorgesehen, die über ihre gemeinsamen Verbraucheranschlußwege 17′ einfachwirkende Unterdruckstellmotoren be- und entlüften. Die Schnittdarstellung von Figur 3 veranschaulicht auch die teilweise Überdeckung der Steckaufnahmen beider Reihen in der Längsprojektion des Basiselements 1, d. h. quer zur Blickrichtung, wobei durch Trennwände 35 die Steckaufnahmen fluidisch gegeneinander abgeschlossen sind. Insbesondere durch die Anordnung der gemeinsamen Verbraucheranschlußwege 17′ wird deutlich, daß die Bohrungsstufen 4.2 der Steckaufnahmen bzw. die von jenen umhüllten Ringkammern 16 in der Längsprojektion des Basiselementes in einer Ebene liegen. Selbstverständlich ist die mögliche Anzahl von Steckaufnahmen 4 in einem Basiselement nicht auf die in Figur 3 dargestellte Anzahl beschränkt. Es können je nach Bedarf noch mehr oder auch weniger Steckaufnahmen vorgesehen werden.

Schließlich ist in Figur 3 noch eine auf der elektrischen Leiterplatte 6 angeordnete elektronische Steuereinheit 36 als Blockbaustein dargestellt, für die ein eigener Einbauraum 37 im Basiselement 1 vorgesehen ist und die elektrisch zwischen einen Mehrfachsteckeranschluß 38 und die zu den Wegeventilen führenden Leiterbahnen der Leiterplatte 6 geschaltet ist. Mit der Steuereinheit können z. B. Rückführungssignale von Unterdruckstellmotoren und/oder Temperatursignale von Sensoren im Fahrzeuginneren etc. ausgewertet und in entsprechende Stellbefehle für die Wegeventile gewandelt werden.
Um einen sehr kleinen Mehrfachsteckeranschluß auch für große Anzahlen von Ventilen zu erhalten, könnte z. B. - bei externer Steuerung der Wegeventile - die Steuereinheit auch lediglich als Empfängerbaustein mit Decoder einer Zeitmultiplex - oder Frequenzmultiplex - Signalübertragung zur Steuerung der Wegeventile ausgelegt werden.
Über eine zwei- oder dreiadrige Multiplex-Leitung, die an den Mehrfachsteckeranschluß angelegt wird, können dann in an sich bekannter Weise Steuersignale für die Wegeventile z. B. in Gestalt von n-Bit-Wörtern übertragen werden, wobei eine Sicherung gegen Fehlfunktionen einerseits durch redundante Übertragung der n-Bit-Wörter mit Identitätsvergleich mehrerer aufeinander folgender Wörter, andererseits durch eine wirksame elektrische Entstörung gewährleistet werden kann.

Die Befestigung des Deckels am Basiselement kann durch die dargestellten Kunststoffschrauben 39 oder durch Verklipsen erfolgen.

## Patentansprüche

1. Baugruppe aus mehreren unabhängig voneinander elektromagnetisch schaltbaren Wegeventilen (5', 5"),
welche in Steckaufnahmen (4) eines gemeinsamen Basiselements (1) eingesteckt sind und in die Steckaufnahmen ausmündende, in das Basiselement eingelassene fluidische Versorgungs- und Verbraucheranschlußwege (11, 17) voneinander trennen oder miteinander verbinden,
wobei die Steckaufnahmen beim Einstecken der Wegeventile mit diesen fluidisch abgedichtet werden,
wobei ferner die Versorgungs- und Verbraucheranschlußwege (11, 17) anderseitig auf einer Oberfläche des Basiselements austreten,
mit wenigstens einer zur Stromverteilung an die Magnetwicklungen mehrerer Wegeventile angeschlossenen elektrischen Leiterplatte (6)
und mit einem alle Wegeventile und die elektrische Leiterplatte umschließenden, am Basiselement befestigten und mit diesem zusammen ein Gehäuse (3) bildenden Deckel (2),
**dadurch gekennzeichnet,**
daß die elektrische Leiterplatte (6) ferner als Träger der mit ihr elektrisch und mechanisch fest verbundenen Wegeventile (5', 5") ausgebildet ist und durch deren Einstecken in die Steckaufnahmen (4) des Basiselements (1) festgelegt wird,
daß am Deckel (2) und am Basiselement (1) miteinander korrespondierende Konturen (7, 8) zur Bildung und Abdichtung eines im Gehäuse (3) durchlaufenden pneumatischen Hauptkanals (9) beim Befestigen des Deckels (2) am Basiselement (1) vorgesehen sind, wobei durch den Hauptkanal (9) ein außen am Gehäuse (3) angeordneter Versorgungsanschlußstutzen (10) und die in eine den Hauptkanal (9) begrenzende Oberfläche des Basiselements (1) ausmündenden Versorgungsanschlußwege (11) einer Gruppe von Wegeventilen (5') verbunden werden und
daß ferner am Deckel (2) Stützelemente (31) zur Lagesicherung der Wegeventile (5', 5") und/oder der elektrischen Leiterplatte (6) vorgesehen sind.

2. Baugruppe nach Anspruch 1,
**dadurch gekennzeichnet,**
daß nicht an den Hauptkanal (9) angeschlossene Versorgungsanschlußwege (11') einer Gruppe zweiter Wegeventile (5") an einer anderen Oberfläche des Basiselements (1) zum Atmosphärendruck hin offen austreten.

3. Baugruppe nach Anspruch 2,
**dadurch gekennzeichnet,**
daß jedem der zweiten - als 2/2-Ventile ausgebildeten - Wegeventile (5") ein - ebenfalls als 2/2-Ventil ausgebildetes - erstes Wegeventil (5') durch Anschluß an einen beiden 2/2-Wegeventilen (5', 5") gemeinsamen Verbraucheranschlußweg (17') zugeordnet ist.

4. Baugruppe nach Anspruch 1,
**dadurch gekennzeichnet,**
daß mehrere der Wegeventile (5') als 3/2-Ventil ausgebildet sind und ferner ein von der jeweiligen Steckaufnahme (4) abgewandt angeordneter und durch Öffnungen (29) im Gehäuse (3) gespeister Atmosphärendruck-Versorgungsanschluß (26) vorgesehen ist, wobei diese 3/2-Wegeventile (5') ihren jeweiligen Verbraucheranschlußweg (17) durch wechselweises Anliegen eines doppeltwirkenden Ventilkörpers (23) an einem von zwei Ventildichtsitzen (14, 22) entweder mit dem an den Hauptkanal (9) angeschlossenen Versorgungsanschlußweg (11) oder mit dem Atmosphärendruck-Versorgungsanschluß (26) verbinden.

5. Baugruppe nach Anspruch 1,
**dadurch gekennzeichnet,**
daß das leistenförmige Basiselement (1) zwei zueinander entgegengesetzt angeordnete Reihen von Steckaufnahmen (4) für Wegeventile (5', 5") aufweist, wobei die Steckaufnahmen der einen Reihe gegenüber denen der anderen Reihe achsversetzt angeordnet sind,
daß eine erste Reihe von Wegeventilen (5') mit der elektrischen Leiterplatte (6) verbunden ist und in die eine Reihe von Steckaufnahmen (4) des Basiselements (1) eingesteckt ist und daß eine zweite Reihe von Wegeventilen (5', 5") mit einer weiteren elektrischen Leiterplatte (6') mechanisch und elektrisch fest verbunden ist und in die andere Reihe von Steckaufnahmen (4) eingesteckt ist, wobei beide Leiterplatten (6, 6') elektrisch miteinander verbunden sind.

6. Baugruppe nach Anspruch 5,
**dadurch gekennzeichnet,**
daß die als Ausnehmungen in das Basiselement (1) eingeformten Steckaufnahmen (4) beider Reihen sich in der Längsprojektion des Basiselementes unter Belassung von Trennwänden (35) teilweise überdecken.

7. Baugruppe nach Anspruch 5 oder 6,
**dadurch gekennzeichnet,**
daß die beiden Reihen von Steckaufnahmen (4) im Basiselement (1) gegeneinander mit Höhenversatz angeordnet sind.

8. Baugruppe nach den Ansprüchen 3 und 5,
**dadurch gekennzeichnet,**
daß der gemeinsame Verbraucheranschlußweg (17') jedes zugeordneten Paares von 2/2-Wegeventilen (5', 5") im Basiselement (1) tangential in die achsversetzt einander gegenüberliegenden Steckaufnahmen (4) beider 2/2-Wegeventile (5', 5") eingeführt ist und mit einer Strömungsdrossel (34) versehen ist.

9. Baugruppe nach Anspruch 4,
**dadurch gekennzeichnet,**
daß sämtliche Atmosphärendruck-Versorgungsanschlüsse (11', 26) und Öffnungen (29) im Gehäuse (3) mit Filtern (28, 30, 33) versehen sind, welche das Ansaugen von Schmutzpartikeln aus der Umgebungsluft verhindern.

10. Baugruppe nach Anspruch 9,
**dadurch gekennzeichnet,**
daß die Filter in den Atmosphärendruck-Versorgungsanschlüssen (26) der 3/2-Wegeventile (5') als Sinterdrosseln (28) ausgeführt sind.

11. Baugruppe nach einem der vorstehenden Ansprüche,
**dadurch gekennzeichnet,**
daß die als Ausnehmungen in das Basiselement (1) eingeformten Steckaufnahmen (4) als sich in mehreren Bohrungsstufen (4.1, 4.2, 4.3) im Durchmesser verengende zylindrische Bohrungen ausgeführt sind,
wobei die Versorgungsanschlußwege (11, 11') im Stirnbereich der Bohrungsstufen mit dem kleinsten Durchmesser (4.1) ausmünden und die Verbraucheranschlußwege (17, 17') in eine Bohrungsstufe (4.2) mit einem zwischen dem kleinsten und dem größten Stufendurchmesser liegenden Durchmesser ausmünden,
daß die Wegeventile (5', 5") an ihren Stirnseiten als zylindrische Treppen ausgebildete fluidische Stecker (12) aufweisen, die jeweils von einer zu einem Ventildichtsitz (14) führenden Mittelbohrung (13) und einer in einer mittleren Treppenstufe (12.2) ausmündenden Seitenbohrung (15) durchdrungen sind, wobei jeweils die Mittelbohrung (13) mit dem Versorgungsanschlußweg (11, 11') und die Seitenbohrung (15) mit dem Verbraucheranschlußweg (17, 17') in der Steckaufnahme (4) fluidisch verbunden sind und
wobei die fluidische Abdichtung der Steckaufnahmen (4) sowie der Versorgungs- (11, 11') und Verbraucheranschlußwege (17, 17') gegeneinander durch beidseits der mittleren Treppenstufen (12.2) der Stecker (12) auf benachbarten Treppenstufen (12.1, 12.3) angeordnete elastische Dichtringe (19, 20) erfolgt, die sich einerseits an die jeweilige Treppenstufe (12.1, 12.3) und andererseits an eine Bohrungsstufe (4.1, 4.3) der Steckaufnahme (4) dichtend anlegen.

12. Baugruppe nach Anspruch 3 oder 4,
**dadurch gekennzeichnet,**
daß sämtliche Wegeventile (5', 5") im stromlosen Zustand durch Rückstellkräfte in definierte Ruhestellungen geschaltet werden.

13. Baugruppe nach Anspruch 1 mit einer elektronischen Steuereinheit, die mit einem am Gehäuse der Baugruppe angeordneten elektrischen Mehrfachsteckeranschluß elektrisch verbunden ist,
**dadurch gekennzeichnet,**
daß die elektronische Steuereinheit (36) mit einer elektrischen Leiterplatte (6 oder 6') fest verbunden und elektrisch zwischen den Mehrfachsteckeranschluß (38) und die Leiterplatte (6, 6') geschaltet ist.

14. Baugruppe nach Anspruch 13,
**dadurch gekennzeichnet,**
daß die elektronische Steuereinheit (36) als Empfängerbaustein mit einem Decoder einer Multiplex-Signalübertragung zur Steuerung der Wegeventile (5', 5") ausgelegt ist und
daß der elektrische Mehrfachsteckeranschluß (38) zum Anschluß einer zwei- oder dreiadrigen Multiplex-Leitung vorgesehen ist.

## Claims

1. A building unit composed of several directional control valves (5', 5") which can be electromagnetically switched independently of one another, which are plugged into sockets (4) of a common base element (1), and separate one from the other or connect together fluid supply and consumer connection paths (11, 17) inserted into the base element and opening out into the sockets, the sockets, on the plugging in of the directional control valves, being fluidically sealed with the latter, whereby, furthermore, the supply and consumer connection paths (11, 17) come out on the other side on a surface of the base element, with at least one printed circuit board (6) connected for current distribution to the magnetic windings of several directional control valves, and with a cover (2) surrounding all directional control valves and the printed circuit, being fixed to the base element and constituting together with the latter a housing (3), characterized in that the printed circuit (6) is furthermore constructed as a support for the directional control valves (5', 5") which are rigidly electrically mechanically connected with it and which is secured by their plugging into the sockets (4) of the base element (1), in that, on the cover (2) and on the base element (1) profilings (7, 8) are provided which correspond with one another to form and seal a pneumatic main channel (9) passing through the housing (3) on the securing of the cover (2) on the base element (1), whereby, by means of the main channel (9) the connection is effected between a supply connecting branch pipe (10) mounted externally on the housing (3) and the supply connection paths (11) of the group of directional control valves (5') opening out into a surface of the base element (1) bordering on the main channel (9), and in that, furthermore, supporting elements (31) are provided on the cover (2) for the positional securing of the directional control valves (5', 5") and for the printed circuit board (6).

2. A building unit according to claim 1, characterized in that supply connection paths (11') of a group of second directional control valves (5") not connected to the main channel (9) come out, open to atmospheric pressure, on another surface of the base element (1).

3. A building unit according to claim 2, characterized in that a first directional valve (5') designed as a 2/2 valve) (5') is associated with each of the second directional control valve (5") - also designed as 2/2 valves - by connection to a consumer connection path (17') common to the two 2/3 directional control valves (5', 5").

4. A building unit according to claim 1, characterized in that several directional control valves (5') are constructed as 3/2 valve, and also in that provision is made for an atmospheric pressure supply connection (26) mounted facing away from the respective socket (4) and supplied by openings (29) in the housing (3), the said 3/2-way valves (5') connecting their respective consumer connection path (17) by means of the alternate application of a double-acting valve body (23) on one of two valve sealer seats (14, 22) either with the supply connection path (11) connected with the main element (9) or with the atmospheric pressure supply connection (26).

5. A building unit according to claim 1, characterized in that the strip-shaped base element (1) has two rows of sockets (4) for directional control valves (5', 5") mounted oppositely to one another, the sockets of one row being mounted axially staggered opposite those of the other row, in that a first row of directional control valves (5') is connected with the printed circuit board (6) into which a row of sockets (4) of the base element (1) is inserted, and in that a second row of directional control valves (5', 5") is securely mechanically and electrically connected with a further printed circuit board (6') into which the other row of sockets (4) is inserted, the two printed circuit boards (6, 6') being electrically connected together.

6. A building unit according to claim 5, characterized in that the sockets (4) of both rows designed as recesses into the base element (1) partly overlap each other in the longitudinal projection of the base element, allowing separating walls (35).

7. A building unit according to claim 5 or 6, characterized in that the two rows of sockets (4) are arranged in the base element (1) opposite each other with vertical offset.

8. A building unit according to claims 3 and 5, characterized in that the joint consumer connection path (17') of each associated pair of 2/2 directional control valves (5', 5") is introduced tangentially into the axially offset facing sockets (4) of the two 2/3 directional control valves (5', 5") and is provided with a flow throttle (34).

9. A building unit according to claim 4, characterized in that all the atmospheric pressure supply connections (11', 26) and openings (29) in the casing (3) are provided with filters (28, 30, 33) which prevent sucking in particles of dirt from ambient air.

10. A building unit according to claim 9, characterized in that the filters in the atmospheric pressure supply connections (26) of the 3/2-way valves (5') are designed as scale throttles (28).

11. A building unit according to one of the foregoing claims, characterized in that the sockets (4) shaped as recesses into the base element (i) are designed as cylindrical holes reducing in diameter in several perforation steps (4.1, 4.2. 4.3), the supply connection paths (11, 11') opening out in the front area of the perforation steps with the smallest diameter (4.1), and the consumer connection paths (17, 17') opening out into a perforation step (4.2) the diameter of which lies between the smallest and the largest step diameter,
in that the directional control valves (5', 5") have on their front sides fluid plugs (12) designed as cylindrical steps which are respectively penetrated through by a central hole (13) leading to a valve sealer seat (14) and by a lateral hole (15) opening out in a central stair step (12.2), in which arrangement the central hole (13) is connected with the supply connection path (11, 11') and the lateral hole (15) is connected with the consumer connection path (17, 17') in the socket (4) in fluid manner, and wherein the mutual fluid sealing of the sockets (4) and of the supply connection paths (11, 11') and the consumer connection paths (17, 17') is effected by elastic sealing rings (19, 20) arranged on both sides of the central stair steps (12.2) of the plugs (12) on adjoining stair steps (12.1, 12.3) and which apply sealingly on the one hand onto the respective stair step (12.1, 12.3) and on the other hand on a perforation step (4.1, 4.3) of the socket (4).

12. A building unit according to either claim 3 or 4, characterized in that all directional control valves (5', 5") in the currentless state are switched by restoring forces into specific rest positions.

13. A building unit according to claim 1 with an electronic control unit which is electrically connected with a multiple plug connection mounted on the housing of the building unit, characterized in that the electronic control unit (36) is rigidly connected with an electric printed circuit board (6 or 6') and is in electric circuit between the multiple plug connection (38) and the printed circuit board (6, 6').

14. A building unit according to claim 13, characterized in that the electronic control unit (36) is designed as a receiver building element with a decoder of a multiplex signal transmission for the control of the directional control valves (5', 5") and in that the electric multiple plug connection (38) is provided for connection of a two or three lead multiplex cable.

## Revendications

1. Bloc constitué de plusieurs distributeurs (5' ,5"), qui peuvent être actionnés de manière électromagnétique indépendamment les uns des autres,
qui sont emboîtés dans des logements d'emboîtement (4) d'un élément de base commun (1), et qui isolent les unes des autres ou relient les unes aux autres des voies de raccordement d'alimentation et d'utilisation de fluides (11,17), qui sont pratiquées dans l'élément de base et débouchent dans les logements d'emboîtement,
les logements d'emboîtement étant, lors de l'emboîtement des distributeurs, fluidiquement étanchéifiés avec ces derniers,
et les voies de raccordement d'alimentation et d'utilisation (11,17) débouchant, à leur autre extrémité, sur une surface de l'élément de base,
avec au moins une plaquette imprimée électrique (6), qui est raccordée pour la distribution de courant aux enroulements d'aimants de plusieurs distributeurs,
et avec un couvercle (2) qui entoure tous les distributeurs et la plaquette imprimée électrique, qui est fixé à l'élément de base, et qui forme, conjointement avec ce dernier, un boîtier (3),
**caractérisé** en ce que la plaquette imprimée électrique (6) est en outre conçue comme support des distributeurs (5',5") qui lui sont fixement reliés, électriquement et mécaniquement, et est fixée en position par l'emboîtement de ces distributeurs dans les logements d'emboîte:ent (4) de l'élément de base (1),
en ce que des contours mutuellement correspondants (7,8) sont prévus sur le couvercle (2) et sur l'élément de base (1), afin de former et d'étanchéifier, lors de la fixation du couvercle (2) sur l'élément de base (1), un canal principal pneumatique (9) s'étendant dans le boîtier (3), le canal principal (9) reliant un raccord d'alimentation (10), disposé extérieurement sur le boîtier (3), aux voies de raccordement d'alimentation (11) d'un groupe de distributeurs (5') qui débouchent dans une surface de l'élément de base (1) qui délimite le canal principal (9),
et en ce que des éléments de soutien (31) sont en outre prévus sur le couvercle (2), afin d'assujettir en position les distributeurs (5',5") et/ou la plaquette imprimée électrique (6).

2. Bloc selon la revendication 1, caractérisé en ce que des voies de raccordement d'alimentation (11') d'un groupe de seconds distributeurs (5"), qui ne sont pas raccordées au canal principal (9), débouchent sur une autre surface de l'élément de base (1), en étant ouvertes vers la pression atmosphérique.

3. Bloc selon la revendication 2, caractérisé en ce qu'à chacun des seconds distributeurs (5"), réalisés sous forme de distributeurs 2/2 voies, est associé un premier distributeur (5'), également réalisé sous forme de distributeur 2/2 voies, par raccordement à une voie de raccordement d'utilisation (17') commune aux deux distributeurs 2/2 voies (5',5").

4. Bloc selon la revendication 1, caractérisé en ce que plusieurs des distributeurs (5') sont réalisés sous forme de distributeurs 3/2 voies, et il est en outre prévu un raccord d'alimentation en pression atmosphérique (26), disposé à l'opposé du logement d'emboîtement respectif (4) et alimenté par des ouvertures (29) pratiquées dans le boîtier (3), ces distributeurs 3/2 voies (5') reliant leur voie de raccordement d'utilisation respective (17), par application alternative d'un corps de distributeur à double action (23) contre l'un de deux sièges étanches de distributeur (14,22), soit à la voie de raccordement d'alimentation (11) raccordée au canal principal (9), soit au raccord d'alimentation en pression atmosphérique (26).

5. Bloc selon la revendication 1, caractérisé en ce que l'élément de base en forme de barrette présente deux rangées, disposées en opposition mutuelle, de logements d'emboîtement (4) pour des distributeurs (5',5"), les logements d'emboîtement d'une rangée étant disposés axialement décalés par rapport à ceux de l'autre rangée,
en ce qu'une première rangée de distributeurs (5') est reliée à la plaquette imprimée électrique (6), et est emboîtée dans l'une des rangées de logements d'emboîtement (4) de l'élément de base (1),
et en ce qu'une seconde rangée de distributeurs (5',5") est fixement reliée, mécaniquement et électriquement, à une autre plaquette imprimée électrique (6'), et est emboîtée dans l'autre rangée de logements d'emboîtement (4), les deux plaquettes imprimées (6,6') étant électriquement reliées entre elles.

6. Bloc selon la revendication 5, caractérisé en ce que les logements d'emboîtement (4) des deux rangées, formés par des évidements dans l'élément de base (1), se recouvrent partiellement dans la projection longitudinale de l'élément de base, en laissant des cloisons séparatrices (35).

7. Bloc selon la revendication 5 ou 6, caractérisé en ce que les deux rangées de logements d'emboîtement (4) sont disposées dans l'élément de base (1) avec un décalage en hauteur réciproque.

8. Bloc selon les revendications 3 et 5, caractérisé en ce que la voie de raccordement d'utilisation commune (17') de chaque paire associée de distributeurs 2/2 voies (5' ,5"), est introduite tangentiellement,dans l'élément de base (1), dans les logements d'emboîtement (4) mutuellement opposés, en décalage axial, des deux distributeurs 2/2 voies (5',5"), et est pourvue d'un étranglement de flux (34).

9. Bloc selon la revendication 4, caractérisé en ce que les différents raccords d'alimentation en pression atmosphérique (11',26) et ouvertures (29) dans le boîtier (3) sont munis de filtres (28,30,33), qui empêchent l'aspiration de particules de poussière provenant de l'air ambiant.

10. Bloc selon la revendication 9, caractérisé en ce que les filtres qui se trouvent dans les raccords d'alimentation en pression atmosphérique (26) des distributeurs 3/2 voies (5'), sont réalisés sous forme d'étranglements en métal fritté (28).

11. Bloc selon l'une des revendications précédentes, caractérisé en ce que les logements d'emboîtement (4), formés par des évidements dans l'élément de base (1), sont réalisés sous forme de perçages cylindriques, dont le diamètre se rétrécit en plusieurs étages de perçage (4.1, 4.2, 4.3),
les voies de raccordement d'alimentation (11,11') débouchant dans la région frontale des étages de perçages présentant le plus petit diamètre (4.1),
et les voies de raccordement d'utilisation (17,17') débouchant dans un étage de perçage (4.2) présentant un diamètre intermédiaire entre le diamètre d'étage minimal et le diamètre maximal,
en ce que les distributeurs (5',5") présentent, sur leurs côtés frontaux, des raccords d'emboîtement fluidiques (12) configurés en escaliers cylindriques, qui sont chacun traversés par un perçage central (13) menant à un siège étanche de distributeur (14), et par un perçage latéral (15) débouchant dans un palier intermédiaire (12.2),
le perçage central (13) étant fluidiquement relié à la voie de raccordement d'alimentation (11,11'), et le perçage latéral (15) à la voie de raccordement d'utilisation (17,17') dans le logement d'emboîtement (4),
et l'étanchéification fluidique des logements d'emboîtement (4) ainsi que des voies de raccordement d'alimentation (11,11') et d'utilisation (17,17') les uns par rapport aux autres s'effectuant au moyen de bagues d'étanchéité élastiques (19,20) disposées de part et d'autre des paliers intermédiaires (12.2) des raccords d'emboîtement (12), sur des paliers voisins (12.1, 12.3), bagues qui s'appliquent hermétiquement d'une part contre le palier respectif (12.1, 12.3), et d'autre part contre un étage de perçage (4.1, 4.3) du logement d'emboîtement (4).

12. Bloc selon la revendication 3 ou 4, caractérisé en ce que les différents distributeurs (5',5") sont, à l'état exempt de courant, commutés par des forces de rappel dans des positions de repos définies.

13. Bloc selon la revendication 1, avec une unité de commande électronique qui est reliée électriquement à un connecteur électrique multifiches disposé sur le boîtier du bloc,
**caractérisé** en ce que l'unité de commande électronique (36) est reliée fixement à une plaquette imprimée électrique (6 ou 6'), et est électriquement montée entre le connecteur multifiches (38) et la plaquette imprimée (6,6').

14. Bloc selon la revendication 13, caractérisé en ce que l'unité de commande électronique (36) est réalisée sous forme de module récepteur doté d'un décodeur d'une transmission multiplex de signaux pour la commande des distributeurs (5',5"), et en ce que le connecteur électrique multifiches (38) est prévu pour la connexion d'une ligne multiplex à deux ou trois brins.
